# EUROPÄISCHE PATENTSCHRIFT

(11) **EP 0 495 177 B1**
(45) Veröffentlichungstag und Bekanntmachung des Hinweises auf die Patenterteilung: **01.03.1995**
(21) Anmeldenummer: 91119628.5
(22) Anmeldetag: 18.11.1991
(51) Int. Cl.: A47F 5/08, A47B 96/06, E04F 19/06, E04F 19/02

(54) **Wandhalterung**
Wall mounting device
Support mural

(30) Priorität: 16.01.1991 DE 9100462 U
(43) Veröffentlichungstag der Anmeldung: 22.07.1992
(73) Patentinhaber: LEICHT KÜCHEN Aktiengesellschaft, D-73550 Waldstetten (DE)
(72) Erfinder: Deffner, Manfred, W-7078 Leinzell (DE); Fitzel, Ulrich, W-7070 Schwäbisch Gmünd (DE)
(74) Vertreter: Fritz, Edmund Lothar, Dipl.-Chem.

(56) Entgegenhaltungen:
- EP-A- 0 164 815
- CH-A- 674 659
- US-A- 3 589 083
- US-A- 4 765 575

## Beschreibung

Die vorliegende Erfindung betrifft eine Wandhalterung mit einer an einer Wand anbringbaren Halteprofilleiste, die einen wandparallel anbringbaren U-Steg mit Befestigungslöchern, einen am oberen Ende mit dem U-Steg verbundenen und zu diesem etwa rechtwinkligen oberen U-Flansch, einen mit dem unteren Ende des U-Stegs verbundenen und zu diesem etwa rechtwinklig angeordneten unteren U-Flansch, einen in Verlängerung des U-Flanschs angeordneten leicht schräg nach oben abgewinkelten Arm, der in der Draufsicht über den oberen U-Flansch hinausragt und einen am Arm endseitig gebildeten Auflagesteg mit einer ebenen Auflagefläche aufweist.

Aus der US-A-4,765,575 ist eine Wandhalterung mit einer an einer Wand anbringbaren Halteprofilleiste der vorgenannten Art bekannt, die die Befestigung eines Fachbords, das mit seiner Unterseite auf dem Auflagesteg der Halteprofilleiste aufliegt, und das außerdem im Endbereich mit seiner Oberseite an der Unterseite des oberen U-Flansches der Halteprofilleiste anliegt, ermöglicht.

Der Nachteil der in der US-A-4,765,575 beschriebenen Wandhalterung besteht in ihrer ausschließlichen Nutzbarkeit für die Befestigung von Fachborden.

Der Erfindung liegt die Aufgabe zugrunde, eine Wandhalterung zu entwickeln, die sich für die Halterung verschiedenster Bedarfsgegenstände an einer Wand oder aber gegebenenfalls auch für die Anbringung eines Fachbords eignet.

Die mit der vorliegenden Erfindung erzielten Vorteile bestehen insbesondere darin, daß anstelle eines Fachbords an einer an der Wand befestigten Halteprofilleiste eine sogenannte Funktionsprofilleiste angebracht werden kann, wobei diese Funktionsprofilleiste dann wiederum so ausgebildet ist, daß in diese diverse Bedarfsgegenstände mit unterschiedlichen Funktionen einhängbar sind. Zu diesem Zweck weist eine derartige Funktionsprofilleiste einen oberen Flansch auf, der im montierten Zustand zur Anlage an der Unterseite des oberen U-Flanschs der Halteprofilleiste kommt. Die Funktionsprofilleiste weist außerdem eine Nut an der Unterseite auf, die den Auflagesteg der Halteprofilleiste aufnimmt, so daß die Funktionsprofilleiste mit der Unterseite auf dem Arm der Halteprofilleiste ruht und mit der Oberseite im hinteren Bereich am oberen U-Flansch der Halteprofilleiste zur Anlage kommt, wobei die Auskragung der Funktionsprofilleiste relativ gering ist. Außerdem weist die Funktionsprofilleiste eine nach oben offene Längsnut an der Oberseite auf, in die entsprechend ausgebildete Bügel eingehängt werden können, die mit den anzubringenden Gegenständen verbunden sein können.

Aus optischen Gründen ist die Funktionsprofilleiste vorzugsweise frontseitig abgerundet.

Vorzugsweise weist der obere U-Flansch der Halteprofilleiste im vorderen Bereich an der Oberseite einen Absatz auf, durch den eine zu dem U-Flansch etwa rechtwinklige Anlagekante für ein Wandpaneel gebildet ist, das oberhalb der Halteprofilleiste an der Wand angebracht werden kann. In gleicher Weise weist vorzugsweise der untere U-Flansch der Halteprofilleiste mit Abstand zum U-Steg an der Unterseite einen nach unten gerichteten Absatz auf, der in etwa rechtwinklig zu dem unteren U-Flansch angeordnet ist, so daß unterhalb der Halteprofilleiste sich übergangslos an diese anschließend ebenfalls ein Wandpaneel angebracht werden kann.

Der Arm der Halteprofilleiste verläuft vorzugsweise etwa in einem Winkel von zwischen 20° und 50° zur Horizontalen, so daß dieser zum einen die für die Trageigenschaft am besten geeignete Auskragung aufweist und zum anderen zwischen dem Arm und dem oberen U-Flansch der Halteprofilleiste der erforderliche Raum für das Schwenken des Fachbords bei dessen Einsetzen vorhanden ist. Aus optischen Gründen ist die Funktionsprofilleiste vorzugsweise frontseitig abgerundet.

Die erfindungsgemäße Wandhalterung kann beispielsweise an einer Küchenwand in der Nische zwischen Küchenunterschrank mit Arbeitsplatte und Küchenoberschrank angebracht werden. Bei Verwendung der vorgenannten Wandpaneele zur Wandverkleidung der Nische ist es möglich, sowohl Küchenarbeitsplatte, Wandpaneele als auch das an der Halteprofilleiste anzubringende Fachbord im gleichen Dekor bzw. in der gleichen Farbe auszuführen, so daß ein einheitliches Erscheinungsbild für den Bereich Arbeitsplatte und Nische mit Fachbord erhalten wird. Die Wandpaneele können auch sofern bereits Fliesen oberhalb der Arbeitsplatte in der Nische vorhanden sind, vor die Fliesen montiert werden. Die Halteprofilleiste gemäß der Erfindung ist vorzugsweise ein stranggepreßtes Aluminiumprofil.

Bei Anbringung der Funktionsprofilleiste im Nischenbereich einer Küche oberhalb der Arbeitsplatte können in die Funktionsprofilleiste z. B. eingehängt werden, ein Papierrollenhalter, S-förmige Haken für die Anbringung von Kleinteilen, eine Halterung für Gewürze, ein Messerdepot oder dergleichen. Die Wandhalterung mit der erfindungsgemäße Halteprofilleiste bietet vielseitige Verwendungsmöglichkeiten bei gleichzeitiger Eignung zur Anpassung in Farbe und Design an die jeweilige Umgebung.

Im folgenden wird die vorliegende Erfindung anhand von Ausführungsbeispielen, unter Bezugnahme auf die beiliegenden Zeichnungen näher beschrieben. Dabei zeigen
- Fig. 1 und Fig. 2: Ansichten, die die Montage einer erfindungsgemäßen Halteprofilleiste erläutern;
- Fig. 3: eine weitere Ansicht, die eine beispielhafte Verwendung der Halteprofilleiste verdeutlicht;
- Fig. 4: eine weitere Ansicht, bei der die Halteprofilleiste als Träger für ein Fachbord dient;
- Fig. 5: eine vergrößerte Schnittdarstellung der erfindungsgemäßen Halteprofilleiste;
- Fig. 6: eine Schnittdarstellung einer Funktionsprofilleiste gemäß der weiteren Erfindung;
- Fig. 7: die Ansicht einer Ausführungsform, bei der die Kalteprofilleiste als Träger für die Funktionsprofilleiste dient;
- Fig. 8: eine perspektivische Ansicht mit in die Funktionsprofilleiste eingehängtem Papierollenhalter.

Es wird zunächst auf Fig. 5 Bezug genommen. Die Darstellung zeigt einen Vertikalschnitt durch eine erfindungsgemäße Halteprofilleiste 10, die in ihrem an der Wand anbringbaren Teil im Prinzip U-förmig ausgebildet ist, mit einem oberen U-Flansch 12, einem unteren U-Flansch 13 und dem senkrecht an der Wand anbringbaren U-Steg 11. Der U-Steg 11 weist Befestigungslöcher auf (in Fig. 5 nicht dargestellt) für die Anbringung z. B. mittels Schrauben und Dübeln an der Wand. Der U-Steg 11 weist außerdem wandseitig Anlagestreifen auf, die etwas vorstehen, nämlich einen oberen Anlagestreifen 16, einen mittleren Anlagestreifen 17 und einen unteren Anlagestreifen 18, so daß eine bessere Anbringung möglich ist, sofern Wandunebenheiten vorhanden sind. Der obere Flansch 12 des U weist endseitig einen nach oben gerichteten Absatz 14 auf. Ebenso weist der untere U-Flansch 13 einen nach unten gerichteten Absatz 15 auf, wobei in Höhe des Absatzes 15 an dem U-Flansch 13 eine Abwinklung nach unten vorhanden ist und der untere U-Flansch 13 durch einen zunächst ein Stück waagerecht verlaufenden und dann schräg nach oben gerichteten Arm 19 verlängert ist. Dieser Arm 19 verläuft schräg nach oben gerichtet beispielsweise in einem Winkel von ca. 30° zur Horizontalen und endet in einem durch eine Verdickung gebildeten vertikal ausgerichteten Steg 20, der an seiner Oberseite eine einige Millimeter lange ebene Auflagefläche aufweist.

Nachfolgend wird zunächst unter Bezugnahme auf Fig. 6 die erfindungsgemäße Funktionsprofilleiste 21 beschrieben, die wie aus Fig. 7 erkennbar ist, in die Halteprofilleiste 10 einhängbar ist. Die Funktionsprofilleiste 21 ist an ihrer der Wand zugewandten Seite etwa winkelförmig ausgebildet mit einem horizontalen Flansch 22, der mit einem vertikalen Steg 26 verbunden ist. An diesen vertikalen Steg 26 schließt sich im unteren Bereich ein horizontaler Steg 28 an, der wiederum mit einem weiteren vertikalen Steg 27 verbunden ist, wobei letzterer parallel zu dem ersten vertikalen Steg 26 verläuft und die vertikalen Stege 26, 27 nur unten über den horizontalen Steg 28 verbunden sind, so daß zwischen den vertikalen Stegen 26, 27 eine nach oben offene Nut 24 mit Rechteckquerschnitt gebildet ist. Da die beiden vertikalen Stege 26 nach unten jeweils etwas über den horizontalen Steg 28 hinaus verlängert sind, ist unterhalb des horizontalen Stegs 28 ebenfalls eine jedoch flachere Nut 25 mit Rechteckquerschnitt gebildet, die nach unten hin offen ist.

Der vertikale Steg 27 ist unten und oben mit einem im montierten Zustand raumseitigen halbkreisförmigen Steg 23 verbunden, so daß der vertikale Steg 27 und der halbkreisförmige Steg 23 ein geschlossenes raumseitig abgerundetes Halbkreisprofil bilden.

Es wird nun zunächst unter Bezugnahme auf die Figuren 1, 2 und 3 die Montage der erfindungsgemäßen Halteprofilleiste 10 erläutert. Fig 1 zeigt eine an einer Wand 9 angebrachte horizontal ausgerichtete Arbeitsplatte 35 wie sie beispielsweise in einer Küchenzeile bei Küchenunterschränken oder dergleichen vorkommt. Auf der horizontalen Arbeitsplatte 35 wird wandseitig eine Klemmleiste 32 aus Kunststoff mit einer nach oben offenen im Profil rechteckigen Aufnahme für ein Nischenpaneel 34 befestigt. Diese untere Klemmleiste 32 nimmt, wie in Fig. 2 dargestellt ist, ein wandparalleles Nischenpaneel 34 auf und faßt dieses randseitig ein. Das Nischenpaneel 34 kann außerdem wandseitig im oberen Bereich unterfüttert sein. Oberhalb des Nischenpaneels 34 wird nun mit Hilfe von Befestigungsschrauben 36 und Wanddübeln die erfindungsgemäße Halteprofilleiste 10 an der Wand befestigt, und zwar so, daß der obere Rand des Nischenpaneels 34 an dem unteren Flansch 13 und dem Absatz 15 der Halteprofilleiste 10 zur Anlage kommt.

Wie aus Fig. 3 ersichtlich ist, kann dann ein weiteres oberes Nischenpaneel 33 oberhalb der Halteprofilleiste 10 wandparallel angebracht werden, wobei auch das Nischenpaneel 33 an der Oberseite von einer Klemmleiste 31, die wiederum eine U-förmige Aufnahme aufweist, randseitig aufgenommen wird. Oberhalb des horizontalen Stegs der Klemmleiste 31 aus Kunststoff kann dann beispielsweise ein Oberschrank aufgehängt werden. Wie dies in Fig. 3 dargestellt ist, ist bei dieser Ausführungsvariante die freie Wandfläche zwischen der Arbeitsplatte 35 und dem Oberschrank 39 vollständig durch die Nischenpaneele 33, 34 verkleidet, so daß ein angenehmes Erscheinungsbild gewährleistet ist. Die Wandpaneele 33, 34 treten an die Stelle von sonst gewöhnlich anzubringenden Fliesen.

Die Darstellung gemäß Fig. 4 zeigt, daß die Halteprofilleiste 10 gemäß einer Ausführungsform der Erfindung der Anbringung eines horizontalen Fachbords 30 dienen kann. Das Fachbord 30 wird, wie durch die gestrichelte Darstellung angedeutet, von schräg oben her in die raumseitige Öffnung der Halteprofilleiste 10 zwischen dem oberen Flansch 12 und dem Arm 19 eingeschoben und dann in die horizontale Lage geschwenkt. Das Fachbord 30 weist an der Unterseite eine Nut 37 auf, die dann in der horizontalen Lage den Auflagesteg 20 der Halteprofilleiste 10 aufnimmt. Das Fachbord 30 liegt also zum einen im Bereich der Nut 37 auf dem Auflagesteg 20 auf und zum anderen liegt das Fachbord 30 in seinem oberen hinteren Bereich an dem oberen Flansch 12 der Halteprofilleiste 10 an, so daß das Fachbord in seiner horizontalen Lage und gegen Herausziehen fixiert ist, aber bei Bedarf durch einfaches Anheben herausgezogen werden kann.

Nachfolgend wird auf Fig. 7 Bezug genommen. Die Darstellung zeigt eine alternative Möglichkeit der Verwendung einer erfindungsgemäßen Halteprofilleiste 10. Ähnlich wie bei den zuvor beschriebenen Ausführungsbeispielen ist die Wand über der Halteprofilleiste 10 wieder durch Nischenpaneele 33, 34 verkleidet. Die Halteprofilleiste 10 trägt jedoch hier nicht ein Fachbord wie bei der zuvor beschriebenen Ausführungsform, sondern dient der Anbringung der obenbeschriebenen Funktionsprofilleiste 21. Die Halteprofilleiste 10 erstreckt sich in der Regel durchgehend über die Länge eines mit Nischenpaneelen ausgekleideten Wandabschnitts. Die Funktionsprofilleiste 21 kann gleichlang ausgebildet sein oder aber sich nur über einen Teilabschnitt der Länge der Halterprofilleiste 10 erstrecken. Um gegebenenfalls ein Kippen der Halteprofilleiste 21 im Uhrzeigersinn (in der Darstellung) zu verhindern, ist in dem Zwischenraum zwischen dem Flansch 22 und dem vertikalen Steg 26 der Funktionsprofilleiste 21 und dem Steg 11 und dem unteren Flansch 13 der Halteprofilleiste 10, durch die ein etwa rechteckiger geschlossener Raum gebildet wird, ein Schaumstoffstreifen 38 oder ein Streifen aus einem ähnlichen Material als Widerlager angeordnet. Die Funktionsprofilleiste 21 ist, wie aus Fig. 7 hervorgeht, so angeordnet, daß die untere Nut 25 auf dem Auflagesteg 20 der Halteprofilleiste 10 aufliegt und der obere horizontale Flansch 22 an der Unterseite des oberen Flansches 21 der Halteprofilleiste 10 anliegt. Die Funktionsprofilleiste 21 ist somit in der Halleprofilleiste 10 lagesicher befestigt. Die nach oben offene Nut 24 der Funktionsprofilleiste dient dazu, in diese diverse Halteteile oder Zubehörteile einzuhaken, die an der Wand in Nähe eines Arbeitsplatzes, z. B. an einer Küchenwand zu befestigen sind. Nachfolgend wird dies anhand eines Beispiels beschrieben.

Es wird auf Fig. 8 Bezug genommen. Diese perspektivische Ansicht zeigt eine erfindungsgemäße Halteprofilleiste 10, die wie zuvor beschrieben eine Funktionsprofilleiste 21 aufnimmt. Ein bügelartig ausgebildeter Papierrollenhalter 40, der wandseitig zweifach abgewinkelte hakenartige Einhängebügel aufweist, ist in die nach oben offene Nut 24 der Funktionsprofilleiste 21 eingehängt. In Fig. 7 ist dieser Papierrollenhalter 40 ebenfalls teilweise mit gestrichelter Linie eingezeichnet. Das Einhängen anderer z. B. in der Küche benötigter Bedarfsgegenstände, die wie der Papierrollenhalter 40 entsprechende Bügel oder Haken aufweisen, erfolgt in im Prinzip gleicher Weise.

## Patentansprüche

1. Wandhalterung mit einer an einer Wand anbringbaren Halteprofilleiste umfassend
- einen wandparallel anbringbaren U-Steg (11) mit Befestigungslöchern;
- einen am oberen Ende mit dem U-Steg (11) verbundenen und zu diesem etwa rechtwinkligen oberen U-Flansch (12);
- einen mit dem unteren Ende des U-Stegs (11) verbundenen und zu diesem etwa rechtwinklig angeordneten unteren U-Flansch (13);
- einen in Verlängerung des unteren U-Flanschs (13) angeordneten leicht schräg nach oben abgewinkelten Arm (19),
der in der Draufsicht über den oberen U-Flansch (12) hinausragt;
- und einen am Arm (19) endseitig gebildeten vorzugsweise verdickten Auflagesteg (20) mit einer ebenen Auflagefläche;
dadurch gekennzeichnet, daß an der Halteprofilleiste (10) lösbar eine Funktionsprofilleiste (21) angebracht ist, die einen oberen Flansch (22) aufweist, zur Anlage an der Unterseite des oberen U-Flanschs (12) der Halteprofilleiste (10), wobei die Funktionsprofilleiste eine Nut (25) an der Unterseite, die den Auflagesteg (20) der Halteprofilleiste (10) aufnimmt, sowie außerdem eine nach oben offene obere Längsnut (24) aufweist.

2. Wandhalterung nach Anspruch 1, dadurch gekennzeichnet, daß die Funktionsprofilleiste (21) frontseitig abgerundet ist.

3. Wandhalterung nach Anspruch 1 und 2, dadurch gekennzeichnet, daß der obere U-Flansch (12) der Halteprofilleiste im vorderen Bereich an der Oberseite einen Absatz (14) aufweist, durch den eine zu dem U-Flansch (12) etwa rechtwinklige Anlagekante gebildet ist.

4. Wandhalterung nach Anspruch 1 bis 3, dadurch gekennzeichnet, daß der untere U-Flansch (13) der Halteprofilleiste mit Abstand zum U-Steg (11) an der Unterseite einen nach unten gerichteten Absatz (15) aufweist, der in etwa rechtwinklig zu dem unteren U-Flansch (13) angeordnet ist.

5. Wandhalterung nach einem der Ansprüche 1 bis 4, dadurch gekennzeichnet, daß der Arm (19) der Halteprofilleiste etwa in einem Winkel von zwischen 20° und 50° zur Horizontalen verläuft.

## Claims

1. Wall mounting device with a profiled fastening strip attachable to a wall comprising
- a U-shaped web (11) with fastening holes attachable parallel to the wall;
- an upper U-shaped flange (12) connected to the upper end of the U-shaped web (11) and extending approximately at right angles relative thereto;
- a lower U-shaped flange (13) connected to the lower end of the U-shaped web (11) and extending approximately at right angles relative thereto;
- an arm (19) bend off so as to slope slightly upwards and arranged as an extension of the lower U-shaped flange (13),
which extends over the upper U-shaped flange (12) in the top view;
- and a preferably bulged out supporting web (20) with a plane bearing surface formed at the end face of the arm (19);
characterised in that at the profiled fastening strip (10) there is detachably mounted a profiled functional strip (21) having an upper flange (22) for engagement with the lower side of the upper U-shaped flange (12) of the profiled fastening strip (10), the profiled functional strip further comprising a groove (25) at the lower side accommodating the supporting web (20) of the profiled fastening strip (10), as well as an upper longitudinal groove (24) open towards the top.

2. Wall mounting device as claimed inn claim 1, characterised in that the profiled functional strip (21) is rounded at the front side.

3. Wall mounting device as claimed in claims 1 and 2, characterised in that the upper U-shaped flange (12) of the profiled fastening strip comprises in the front region at the upper side a shoulder (14) by which a fitting edge is formed extending approximately at right angles relative to the U-shaped flange (12).

4. Wall mounting device as claimed in claims 1 to 3, characterised in that the lower U-shaped flange (13) of the profiled fastening strip comprises at a distance from the U-shaped web (11) at the lower side a downwardly directed shoulder (15) which is arranged approximately at right angles relative to the lower U-shaped flange (13).

5. Wall mounting device as claimed in claims 1 to 4, characterised in that the arm (19) of the profiled fastening strip extends in an angle of about 20° to 50° relative to the horizontal.

## Revendications

1. Support mural avec une baguette de support profilée qui peut être installée à un mur comprenant
- une traverse en U (11) avec des trous de fixation capable d'être installée parallèlement au mur;
- une bride en U (12) supérieure reliée avec le bout supérieur de la traverse en U (11) et disposée rectangulairement sur la traverse;
- une bride en U (13) inférieure reliée avec le bout inférieur de la traverse en U (11) et disposée rectangulairement sur la traverse;
- un bras (19) recourbé qui s'étend un peu obliquement vers le haut et forme un allongement de la bride en U (13) inférieure,
qui saillit la bride en U (12) supérieure en vue d'en haut;
- et une traverse d'appui (20), de préférence gonflée, avec une surface d'appui plate formée au bout du bras (19);
caractérisé en ce qu'une baguette de fonction profilée (21) est appliquée amoviblement à la baguette de support profilée (10) qui comprend une bride supérieure (22) pour l'adhérence à la face inférieure de la bride en U (12) supérieure de la baguette de support profilée (10), la baguette de fonction profilée comprenant une rainure (25) à la face inférieure qui loge la traverse d'appui (20) de la baguette de support profilée (10), et en outre une rainure longitudinale (24) ouverte vers le haut.

2. Support mural selon la revendication 1, caractérisé en ce que la baguette de fonction profilée est arrondie à la face frontale.

3. Support mural selon les revendications 1 et 2, caractérisé en ce que la bride en U supérieure (12) de la baguette de support profilée comprend dans la région avant à la face supérieure un épaulement (14) par lequelle un arête d'appui est formé qui s'étend rectangulairement sur la bride en U (12).

4. Support mural selon les revendications 1 à 3, caractérisé en ce que la bride en U inférieure (13) de la baguette de support profilée comprend, à distance de la traverse en U (11), à la face inférieure un épaulement (15) dirigé vers le bas qui est arrangé à angle droit sur la bride en U inférieure (13).

5. Support moral selon les revendications 1 à 4, caractérisé en ce que le bras (19) de la baguette de support profilée s'étend à un angle entre 20° et 50° en raison de la ligne horizontale.
